# EUROPÄISCHE PATENTSCHRIFT

(11) **EP 0 387 486 B1**
(45) Veröffentlichungstag und Bekanntmachung des Hinweises auf die Patenterteilung: **20.10.1993**
(21) Anmeldenummer: 90100483.8
(22) Anmeldetag: 11.01.1990
(51) Int. Cl.: B41F 31/14, B41F 31/30, B41F 7/36, B41F 7/40

(54) **Antriebsmechanismus an Offsetdruckmaschinen zum axialen Hin- und Herbewegen der ersten oder der ersten und zweiten Walze eines umstellbaren Walzenpaares**
Driving mechanism for the axial movement of the first or both first and second rollers of a couple of rearrangeable roller in offset printing presses
Mécanisme d'entraînement pour le déplacement axial du premier ou bien du premier et du deuxième rouleau d'une paire de rouleaux réorientables dans des machines d'impression offset

(30) Priorität: 13.03.1989 DE 3908044
(43) Veröffentlichungstag der Anmeldung: 19.09.1990
(73) Patentinhaber: M.A.N.-ROLAND Druckmaschinen Aktiengesellschaft, 63012 Offenbach (DE)
(72) Erfinder: Höll, Roland, D-6108 Weiterstadt (DE); Rebel, Herbert, D-6054 Rodgau (DE); Hummel, Peter, D-6050 Offenbach/Main (DE)
(74) Vertreter: Marek, Joachim, Dipl.-Ing.

(56) Entgegenhaltungen:
- DE-A- 2 948 413

## Beschreibung

Die Erfindung betrifft eine Antriebsmechanismus an Offsetdruckmascninen zum axialen Hin- und Herbewegen der ersten oder der ersten und zweiten Walze eines Walzenpaares eines kombinierten Feucht- und Farbwerkes.

Mit einer ersten Einstellung zweier Walzen als Verbindungswalzen zwischen Feucht- und Farbwerk besitzt eine solche Vorrichtung vier Spaltstellen zur ersten Farbauftragwalze, wobei die zweite Walze als Speicher- und Glättwalze am ersten Farbreibzylinder wirkt. Mit einer zweiten Einstellung bei gemeinsam an der Auftragwalze des Feuchtwerkes seitlich anliegenden Walzen kann infolge Feucht- und Farbwerkstrennung durch die zwei Reiterwalzen auf der Auftragwalze des Feuchtwerkes Schablonieren infolge Kanalrückwirkungen des Plattenzylinders bekämpft werden. Mit einer dritten Walze in die Lagerstelle der zweiten Walzen eingelegt, ist ohne die Funktion der beiden Walzen zu beeinträchtigen zugleich wieder eine Farb-Feuchtwerksverbindung hergestellt. Letztere Einstellung ermöglicht durch drei zusammenwirkende Walzen eine sehr schnelle Herstellung des Farb-Feuchtmittelgleichgewichtes und ist zugleich hochwirksam gegen Schablonieren sowohl in Farb-als auch im Feuchtwerk.

Aufgabe der Erfindung ist es zu ermöglichen, daß bei der ersten Einstellung der beiden Walzen als Verbindungswalzen zwischen Feucht- und Farbwerk nur die erste Walze als Reibwalze arbeitet, während in der zweiten Einstellung bei gemeinsam an der Auftragwalze des Feuchtwerkes seitlich anliegenden Walzen beide Walzen als Reibwalzen arbeiten und daß der Antriebsmechanismus zur axialen Hin- und Herbewegung vom Farbreibzylinder im Hub untersetzt abgeleitet werden kann.

Der Vorteil der Erfindung besteht in einer optimal wirksamen Verreibungsleistung in den je nach Einstellung vorhandenen Spaltstellen der beiden Walzen. Durch Ableiten der axialen Hin- und Herbewegung vom Farbwerks-Changierantrieb werden Störungen ausgeschlossen, die ein separater Changierantrieb für die beiden Walzen mit sich bringen würde.

Nachstehend wird die Erfindung anhand einer Zeichnung in einem Ausführungsbeispiel erläutert.

Es zeigt:
- Fig. 1: die Seitenansicht auf den Verreibungsantrieb eines Feucht- und Farbwerkes, schematisch,
- Fig. 2: eine Seitenansicht auf das kombinierte Feucht-und Farbwerk mit den Lagerhebeln für die umstellbaren und seitlich changierend antreibbaren Walzen,
- Fig. 3: die Seitenansicht auf die Hubkopplung der ersten Walze mit dem Verreibungsantrieb des Farbreibzylinders,
- Fig. 4: die Ansicht aus Richtung X nach Fig. 3 auf das Getriebegehäuse des Feuchtwerkes,
- Fig. 5: einen Ausschnitt des oberen Teiles des Getriebegehäuses des Feuchtwerkes mit Teilen der Hubkopplung zwischen Farbreibzylinder und erster Walze,
- Fig. 6: eine Draufsicht auf das kombinierte Feucht- und Farbwerk nach Fig. 2 mit Teilen der Hubkopplung der ersten oder ersten und zweiten Walze zum ersten Farbreibzylinder, teilweise im Schnitt.

Die Vorrichtung umfaßt gemäß Fig. 1, 2 und 6 einen Plattenzylinder 1, der mittels Zapfen an beiden Enden in Seitenwänden 32 der Druckmaschine gelagert ist. Die Zapfen sind in bekannter, nicht näher dargestellten Weise durch außerhalb der Seitenwände 32 angeordnete Zahnräder vom Hauptantrieb der Maschine aus angetrieben. Zur Zufuhr der Feuchtflüssigkeit ist ein Wasserkasten vorgesehen, in dem eine Wasserkastenwalze 5 teilweise eintaucht. Die Stärke der Feuchtflüssigkeit wird mittels einer Dosierwalze 6 eingestellt.

Das gezeichnete Film-Feuchtwerk 2, 5, 6 führt somit die Feuchtflüssigkeit direkt auf die Druckplatte des Plattenzylinders 1 und zwar auf einem sehr kurzen Weg, so daß die Feuchtmittelverdunstung gering gehalten ist. Antrieb der Feuchtwerkswalzen bzw. auch der Farbwerkswalzen ist bekannt und wird nicht näher erläutert. Alle Feuchtwerkswalzen 2, 5, 6 und die Walzen 3, 4 zwischen Feuchtwerk und Farbwerk sind zueinander einstellbar, wobei dies in bekannter Weise z.B. durch Lagerung der Walzen auf verstellbaren Exzenterbuchsen, durch Anordnung von Stellschrauben, durch Anbringen von Federn bzw. durch gegenseitiges Verspannen der Lagerhebel der Walzen erfolgen kann.

Gleiches gilt für die erforderliche Druckabstellung bzw. die Nachtabstellung der Walzen durch geeignete Stellmittel zur Walzentrennung.

Auf dem Zapfen des im Plattenzylinderdrehrichtung gesehenen ersten Farbreibzylinders 8 ist beidseitig ein um den Mittelpunkt des Farbreibzylinders 8 verschwenkbarer, axial z.B. an den Seitenwänden 32 abgestützter erster Lagerhebel 10 gelagert. Innen neben dem ersten Lagerhebel 10 ist beidseitig auf den Zapfen des Farbreibzylinders 8 ebenfalls in axialer Richtung abgestützt ein um dessen Mittelpunkt verschwenkbarer zweiter Lagerhebel 11 gelagert, der die Steckachse 12 der zweiten Walze 4 der beiden Walzen 3, 4 in einer einseitig offenen Lagerstelle mittels eines Walzenschlosses 15 aufnimmt. Als Walzenschloß 15 dient ein Abschnitt 21 der Steckachse 12 im Bereich dar Lagerstelle, der zweikantig abgeflacht ist und durch einen Schlitz 19 in die Lagerstelle eingelegt werden kann. Durch Drehen wird die Steckachse 12 und somit die zweite Walze 4 in der Lagerstelle gesichert. Der Walzenmantel der zweiten Walze 4 ist über Wälzlager auf der Steckachse 12 drehbar aufgenommen.

Außerdem ist beidseitig in der Nähe der Stirnseiten der ersten Walze 3 auf einem koaxialen Abschnitt der Steckachse 13 der ersten Walze 3 auf einer Buchse 17 ein Schwenkhebel 9 angelenkt, welcher am oberen Ende in einer einseitig offenen Lagerstelle mittels eines Walzenschlosses 14 die obere Walze 4 zusätzlich aufnimmt. Als Walzenschloß 14 dient ein Abschnitt 20 der Steckachse 12 im Bereich der Lagerstelle, der zweikantig abgeflacht ist und durch einen Schlitz 18 in die Lagerstelle eingelegt werden kann. Beide Schlitze 18, 19 und die abgeflachten Abschnitte 20, 21 sind winkelversetzt, so daß die Steckachse 12 beim Entriegeln aus dem Lagerhebel 11 weiterhin im Schwenkhebel 9 verriegelt bleibt, so daß die zweite Walze 4 umstellbar ist und erst in der umgestellten Position durch Drehen der Steckachse 12′ nach Lösen eines Druckstückes 31′ entriegelt und somit entnommen werden kann. Das Druckstück 31 fixiert den Schwenkhebel 9 auf der Steckachse 12, wenn das Walzenschloß 15 betätigt wird.

Als Stellmittel zum Verdrehen, d.h. zum Ver- und Entriegeln der Steckachse 12 der zweiten Walze 4, ist ein mit der Steckachse 12 verstifteter Stellring 29 mit Stellbohrung 30 so zwischen den Hebeln 9 und 11 vorgesehen, daß in der ersten Stellung bei verbundenem Farb- und Feuchtwerk die axiale Position der Hebel 10, 11 gegenüber den Seitenwänden 32 der Druckmaschine fest fixiert ist.

Zur Umstellung der zweiten Walze 4, d.h. zur Farb- und Feuchtwerkstrennung wird das Walzenschloß 15 durch Drehen der Steckachse 12 um ca. 90° geöffent, so daß die zweite Walze 4 entriegelt ist. Der Schwenkhebel 9 weist Führungsmittel 16, 17 in Form der koaxialen Buchse 17 auf einem Abschnitt der Steckachse 13 sowie ein Langloch 16 auf, dessen Lage so gewählt ist, daß bei sich berührenden Walzen 3, 4 die obere Anlagefläche des Langloches 16 auf der Buchse 17 aufsitzt. Zuglech sichert die Buchse 17 als Distanz- bzw. Sicherungsbuchse die mit einem Kreuz in der Zeichnung schematisch angedeuteten Innenringe der Wälzlager der ersten Walze 3 in axialer Richtung auf der Steckachse 12. Entsprechend werden die Wälzlager der zweiten Walze 4 in axialer Richtung durch Sicherungsringe 22 fixiert.

Durch die Langloch-Buchsenführung 16, 17 ist es möglich von Hand oder auch gegebenenfalls über geeignete, in der Zeichnung nicht dargestellte Stellmittel die zweite Walze 4 von der ersten Position, in der Kontakt mit der Walze 3 und dem ersten Farbreibzylinder besteht zur Farb-Feuchtwerkstrennung in eine zweite Position umzustellen, in der die zweite Walze 4′ als Überreiter (Tandemwalze) unter Walzentrennung der Walzen 3, 4 von der ersten Walze 3 abgesenkt gemeinsam mit dieser seitlich an die Auftragwalze 2 des Feuchtwerkes angestellt ist.

Die Bezugszeichen der Teile in der Zeichnung in der zweiten Stellung der zweiten Walze 4′ sind jeweils mit dem ′-Index oben versehen worden.

Der Antriebsmechanismus zum axialen Hin- und Herbewegen der ersten oder der ersten und zweiten Walzen des Walzenpaares 3, 4 eines kombinierten Feucht- und Farbwerkes ist den Fig. 3 bis 6 zu entnehmen.

Der erste Lagerhebel 10 nimmt beidseitig die Steckachse 13 der Zwischenwalze 3 in einer einseitig offenen Lagerstelle mittels eines Walzenschlosses 26 mit Kugelhülse 34 auf. Als Walzenschloß 26 dient ein Mitnehmer 27 mit integrierter Kugelhülse 34, der mit der die Walze 3 tragende Steckachse 13 durch einen Schlitz 28 in die einseitig offene Lagerstelle der ersten Lagerhebels 10 eingelegt werden kann. Durch Drehen wird der Mitnehmer 27 in der Lagerstelle gesichert. Auf der Steckachse 13 ist über Wälzlager der Walzenmantel der ersten Walze 3 drehbar aufgenommen. Der Schwenkhebel 9 weist einen schmalen Steg 25 auf, sowie in Richtung der zweiten Walze 4 einen wesentlich breiteren Steg 24. Der schmale Steg 25 ist Y-dick gewählt, während der breite Steg 24 gemäß Zeichnung X-dick gewählt ist.

Im Schwenkbereich des Schwenkhebels 9 sind mit der Steckachse 13 der ersten Walze 3 zwei Kupplungsteile 23 in einem Abstand voneinander verstiftet, welcher die Größe des X breiten Steges 24 des Schwenkhebels 9 aufweist. Die Kupplungsteile 23 weisen bezogen auf den Mittelpunkt der Steckachse 13 einen langen Abschnitt A und einen kurzen Abschnitt B auf, derart, daß in der Verbindungsposition der zweiten Walze 4 zwischen Feucht- und Farbwerk der schmale Steg 25 des Schwenkhebels 9 zwischen die Kupplungsteile 23 in deren Abschnitt B zu liegen kommt, sowie in der umgestellten Tandemwalzenposition der zweiten Walze 4′ auf der Auftragswalze 2 des Feuchtwerkes getrennt vom Farbwerk der breite Steg 24 genau passend zwischen die Kupplungsteile 23 in deren Abschnitt A zu liegen kommt.

Über eine kinematische Kette von zwei den axialen Hub des Farbreibzylinders 8 auf einen vorbestimmten Hub (a₀) der Steckachse 13 der ersten Walze 3 untersetzenden Verreibkoppeln 36, 47 ist eine Hubkopplung der Steckachse 13 der ersten Walze 3 mit dem ersten Farbreibzylinder 8 erreicht.

Der erste Farbreibzylinder 8 wird in axialer Richtung in bekannter Weise über Antriebsrohr 38, Antriebshebel 40 und Antriebsrolle 39 angetrieben, welche in der Kulisse 37 läuft. Die kinematische Kette aus zwei Verreibkoppeln 36, 47 besteht aus einem verschwenkbaren Rollenhebel 36 und einer axial verschiebbaren Schubstange 47. Der Rollenhebel 36 gleitet dabei in einem breiten Schlitz 44 des Getriebegehäuses 41 des Feuchtwerkes um einen Bolzen 42. Der Rollenhebel 36 weist an seinem einen Ende eine Mitnehmerrolle 35 auf, die in der Kulisse 37 am Farbreibzylinder 8 geführt ist, während das andere Ende des verschwenkbaren Rollenhebels 36 mittels des Bolzens 42 gelenkig am Getriebegehäuse 41 drehbar abgestützt ist. Am verschwenkbaren Rollenhebel 36 ist über eine erste Mitnehmerverbindung 43, 45, 46, 48 eine Schubstange 47 angelenkt, die in Richtung der Steckachse 13 der ersten Walze 3 durch die Seitenwände 32 axial über Kugelhülse 52 verschiebbar geführt ist und über eine zweite Mitnehmerverbindung 49, 50, 51 am Anfang der Steckachse 13 angelenkt ist. Die erste Mitnehmerverbindung 43, 45, 46, 48 weist am Mitnehmer 43 ein bolzenförmiges Teil 46 auf, das im Rollenhebel 36 drehbar gelagert ist und einen prismatischen Teil 48 auf, das in einem Schlitz 45 der Schubstange 47 gleitend geführt ist. Die zweite Mitnehmerverbindung 49, 50, 51 weist ein prismatisches Teil 51 am zweiten Mitnehmer 49 auf, das in einem Querschlitz 50 der Steckachse 13 gleitend geführt ist.

Der Abstand b₀ des Drehpunktes des bolzenförmigen Teiles 46 des ersten Mitnehmers 43 ist im verschwenkbaren Rollenhebel 36 zum Drehpunkt des Bolzens 42 entsprechend der vorgesehenen Hubuntersetzung a₀ gewählt worden. Außerdem ist die Differenz der Dicke Y des schmalen Steges 25 von der Dicke X des breiten Steges 24 des Schwenkhebels 9 etwas kleiner gewählt als das zweifache des Hubes a₀ der Steckachse 13 der ersten Walze 3, während der Abstand der Kupplungsflächen der zwei Kupplungsteile 23 entsprechend der Dicke X des breiten Steges 24 des Schwenkhebels 9 gewählt ist.

Auf diese Weise liegt, wenn die zweite Walze 4 sich in der Verbindungspostion zum Farbwerk befindet, der Y-dicke schmale Steg 25 des Schwenkhebels 9 zwischen den beiden Kupplungsteilen 23 im Bereich B. Da eine axiale Bewegung der Steckachse 12 der Walze 4 einschließlich der Hebel 10, 11 durch seitliche Abstützung an den Seitenwänden 32 verhindert ist, führt die erste Walze 3 ihren axialen Hub a₀ aus, ohne die Abwicklung der Walze 4 zu beeinflussen. Befindet sich die zweite Walze 4′ in der Tandemwalzenposition als Überreiter zur ersten Walze 3 an der Auftragwalze 2 des Feuchtwerkes, wird, da kein Axialspiel zwischen den Kupplungsflächen der Kupplungsteile 23 und dem breiten Steg 24 des Schwenkhebels 9 vorhanden ist, der Axialhub a₀ von der Steckachse 13 auf die Steckachse 12′ weitergegeben, wobei die zweite Walze 4′ in dieser Position nicht axial fixiert ist. Dies führt zu einer bisher nicht bekannten parallelen Verreibung zweier Reiterwalzen auf der Auftragwalze 2 des Feuchtwerkes mit einem Hub a₀, der gegenüber dem Hub des Farbreibzylinders 8 störunanfällig untersetzt ist, weil von diesem direkt abgeleitet.

In der vom Farbwerk getrennten Position der Zwischenwalzen 3, 4′ besteht außerdem die Möglichkeit mit einer dritten Walze 33 in der Position der zweiten Walze 4 eine Farb- und Feuchtwerksverbindung wieder herzustellen, ohne die zweite Walze 4′ in ihre Ausgangsposition zurückschwenken zu müssen. Die dritte Zwischenwalze 33 ist hierzu in einer Parkposition zwischen den Seitenwänden 32 der Druckmaschine im Feuchtwerk aufgenommen und wird nur bei Einsatz im Lagerhebel 11 für die umgestellte zweite Walze 4 eingewechselt. Diese weitere Zwischenwalze 33 ist dann ohne Schwenkhebel 9 auf der Steckachse 13 ausgeführt, da sie lediglich aus dem Walzenschloß 15 zum Parken im Feuchtwerk entnommen werden braucht, falls kein Einsatz vorgesehen ist. Letztere Einstellung ermöglicht es eine Verbindung zwischen Feuchtwerk und Farbwerk herzustellen und beide Walzen 3, 4′ verreibend auf der Auftragwalze 2 des Feuchtwerkes anzuordnen.

### Bezugszeichenliste

- 1: Plattenzylinder
- 2: Auftragwalze des Feuchtwerkes
- 3: erste Walze des Walzenpaares 3, 4
- 4: zweite Walze des Walzenpaares 3, 4
- 5: Wasserkastenwalze
- 6: Dosierwalze
- 7: Farbauftragwalze
- 8: Farbreibzylinder
- 9: Schwenkhebel
- 10: Lagerhebel
- 11: Lagerhebel
- 12: Steckachse
- 13: Steckachse
- 14: Walzenschloß
- 15: Walzenschloß
- 16: Langloch
- 17: Buchse
- 18: Schlitz
- 19: Schlitz
- 20: abgeflachter Abschnitt
- 21: abgeflachter Abschnitt
- 22: Sicherungsring
- 23: Kupplungsteile
- 24: breiter Steg
- 25: schmaler Steg
- 26: Walzenschloß
- 27: zweikantig abgeflachter Mitnehmer
- 28: Schlitz
- 29: Stellring
- 30: Bohrung
- 31: Druckstück
- 32: Seitenwand
- 33: dritte Walze
- 34: Kugelhülse
- 35: Mitnehmerrolle
- 36: Rollenhebel
- 37: Kulisse
- 38: Antriebsrohr
- 39: Antriebsrolle
- 40: Antriebshebel
- 41: Getriebegehäuse
- 42: Bolzen
- 43: erster Mitnehmer
- 44: Schlitz
- 45: Querschlitz
- 46: bolzenförmiges Teil
- 47: Schubstange
- 48: prismatisches Teil
- 49: zweiter Mitnehmer
- 50: Querschlitz
- 51: prismatisches Teil
- 52: Kugelhülse

## Patentansprüche

1. Antriebsmechanismus an Offsetdruckmaschinen zum axialen Hin- und Herbewegen der ersten oder der ersten und zweiten Walze eines Walzenpaares eines kombinierten Feucht- und Farbwerkes, wobei das Walzenpaar wahlweise in Plattenzylinderdrehrichtung gesehen dem ersten Farbreibzylinder und der letzten Auftragwalze des Feuchtwerkes oder nur der letzten Auftragwalze des Feuchtwerkes zugeordnet werden kann und die erste Walze beidseitig mit der Steckachse an dem Ende je eines um den Mittelpunkt des ersten Farbreibzylinders schwenkbaren und axial gestellfest abgestützten ersten Lagerhebels aufgenommen ist, ferner die zweite Walze beidseitig mit der Steckachse an dem Ende je eines um den Mittelpunkt des ersten Farbreibzylinders verschwenkbaren und axial gestellfest abgestützten zweiten Lagerhebels mittels Walzenschloß ortsveränderlich aufgenommen ist und beidseitig auf der Steckachse der ersten Walze ein Schwenkhebel angelenkt ist, welcher mittels Walzenschloß die zweite Walze zusätzlich aufnimmt und im Schwenkhebel Führungsmittel zur Führung der zweiten Walze zwischen einer ersten Position, in der die zweite Walze mit der ersten Walze und dem ersten Farbreibzylinder in Kontakt steht, sowie einer zweiten Position in der die zweite Walze abgesenkt von der ersten Walze gemeinsam mit dieser als Tandemwalze seitlich an der Auftragwalze des Feuchtwerkes angestellt ist,
und wobei beidseitig der erste Lagerhebel (10) die Steckachse (13) der ersten Walze (3) in einer einseitig offenen Lagerstelle mittels eines Walzenschlosses (26) mit Kugelhülse (34) aufnimmt, der Schwenkhebel (9) einen schmalen Steg (25) aufweist und in Richtung der zweiten Walze (4) einen wesentlich breiteren Steg (24) aufweist, im Schwenkbereich des Schwenkhebels (9) zwei Kupplungsteile (23) mit der Steckachse (13) der ersten Walze (3) in einem Abstand X voneinander verstiftet sind, welcher der Größe des breiten Steges (24) des Schwenkhebels (9) entspricht, die Kupplungsteile (23) bezogen auf den Mittelpunkt der Steckachse (13) einen langen Abschnitt (A) und einen kurzen Abschnitt (B) aufweisen, derart, daß in der Verbindungsposition der Walze (4) zwischen Feucht- und Farbwerk der schmale Steg (25) des Schwinghebels (9) zwischen die Kupplungsteile (23) in deren Abschnitt (B) zu liegen kommt sowie in der umgestellten Tandemwalzenposition der zweiten Walze (4') auf der Auftragwalze (2) des Feuchtwerkes getrennt vom Farbwerk der breite Steg (24) des Schwenkhebels (9) genau passend zwischen die Kupplungsteile (23) in deren Abschnitt (A) zu liegen kommt und eine Hubkopplung der Steckachse (13) der ersten Walze (3) mit dem ersten Farbreibzylinder (8) über eine kinematische Kette von zwei den axialen Hub des Farbreibzylinders (8) auf einem vorbestimmten Hub (a₀) der Steckachse (13) der ersten Walze (3) untersetzenden Verreibkoppeln (36, 47) vorgesehen ist.

2. Antriebsmechnismus nach Anspruch 1,
**dadurch gekennzeichnet,**
daß eine aus verschwenkbarem Rollenhebel (36) und axial verschiebbarer Schubstange (47) bestehende kinematische Kette von Verreibkoppeln (36, 47) vorgesehen ist, wobei der verschwenkbare Rollenhebel (36) eine Mitnehmerrolle (35) aufweist, die an einem Ende in der Kulisse (37) des Farbreibzylinders (8) geführt ist, während das andere Ende des verschwenkbaren Rollenhebels (36) mittels Bolzen (42) gelenkig am Getriebegehäuse (41) des Feuchtwerkes abgestützt ist, daß am verschwenkbaren Rollenhebel (36) ferner über eine erste Mitnehmerverbindung (43, 45, 46, 48) eine in Richtung der Steckachse (13) der ersten Walze (3) durch die Seitenwand (32) axial verschiebbare und über eine Kugelhülse (52) geführte Schubstange (47) angelenkt ist, die über eine zweite Mitnehmerverbindung (49 bis 51) am Anfang der Steckachse (13) angelenkt ist und daß der Abstand (b₀) des Drehpunktes des bolzenförmigen Teiles (46) des ersten Mitnehmers (43) im verschwenkbaren Rollenhebel (36) zum Drehpunkt des Bolzens (42) im Getriebegehäuse (41) entsprechend der gewählten Hubuntersetzung (a₀) gewählt ist.

3. Antriebsmechanismus nach Anspruch 1 und 2,
**dadurch gekennzeichnet,**
daß die Differenz der Dicke Y des schmalen Steges (25) von der Dicke X des breiten Steges (24) des Schwenkhebels (9) etwas kleiner gewählt ist als der zweifache Hub (a₀) der Steckachse (13) der ersten Walze (3).

## Claims

1. Drive mechanism on offset printing presses for axial to and fro movement of the first or of the first and second rollers of a pair of rollers of a combined damping and inking unit, wherein the pair of rollers can be arranged according to choice seen in the plate cylinder direction of rotation relative to the first ink spreader cylinder and the last applicator roller of the damping unit or only the last applicator roller of the damping unit and the first roller is taken up on both sides with the spindle at the end in each case of a first bearing lever supported axially fixedly and swingably about the centre point of the first ink spreader cylinder, further the second roller is taken up on both sides with the spindle at the end in each case of a second bearing lever supported axially fixedly and swingably about the middle point of the first ink spreader cylinder in variable position by means of a roller lock and on both sides on the spindle of the first roller a swinging lever is pivoted which, by means of roller locks, takes up the second roller additionally and in the pivoting lever guide means for guiding the second roller between a first position in which the second roller is in contact with the first roller and the first ink spreader cylinder as well as a second position in which the second roller is adjusted lowered relative to the first roller together with this as a tandem roller is set laterally against the applicator roller of the damping unit, and wherein, on both sides, the first bearing lever (10) takes up the spindle (13) of the first roller (3) in a one side open bearing position by means of a roller lock (26) with ball sleeve (34), the pivoting lever (9) has a narrow bar (25) and in the direction of the second roller (4) a substantially broader bar (24), in the swivelling region of the swivelling lever (9) there are pinned two coupling parts (23) with the spindle (13) of the first roller (3) at a distance X from one another, which corresponds to the size of the broad bar (24) of the swivelling lever (9), the coupling parts (23) with respect to the centre point of the spindle (13) have a long section (A) and a short section (B) in such a fashion that in the connection position of the rollers (4) between damping and inking unit, the narrow bar (25) of the swinging lever (9) comes to lie between the coupling parts (23) in their section (B) as well as in the changed over tandem roller position of the second roller (4') on the applicator roller (2) of the damping unit separated from the inking unit, the broad bar (24) of the swinging lever (9) exactly fitting between the coupling parts (23) comes to lie in their section (A) and a stroke coupling of the spindle (13) of the first roller (3) with the first ink spreader cylinder (8) via a kinematic chain of two spreader links (36, 47) reducing the axial stroke of the ink spreader cylinder (8) to a predetermined stroke (a₀) of the spindle (13) of the first roller (3).

2. Drive mechanism according to Claim 1, characterised in that a kinematic chain of spreader links (36, 47) is provided consisting of a swingable roller lever (36) and axially displaceable push rod (47), whereby the swingable roller lever (36) has an entrainer roll (35) which is guided at one end in the slide (37) of the ink spreader cylinder (8), while the other end of the swingable roller lever (36) is supported pivotally by means of a pin (42) on the drive housing (41) of the damping unit, that on the pivotable roller lever (36) furthermore via a first entrainer connection (43, 45, 46, 48) a push rod (47) is pivoted axially movable in the direction of the spindle (13) of the first roller (3) through the side wall (32) and guided via a ball sleeve (52), which, via a second entrainer connection (49 to 51), is pivoted at the beginning of the spindle (13) and that the distance (b₀) of the turning point of the bolt shaped part (46) of the first entrainer (43) in the swingable roller lever (36) is chosen relative to the point of rotation of the bolt (42) in the drive housing (41) corresponding to the desired stroke reduction (a₀).

3. Drive mechanism according to Claim 1 and 2, characterised in that the difference of the thickness Y of the narrow part (25) from the thickness X of the broad bar (24) of the swinging lever (9) is chosen somewhat smaller than twice the stroke (a₀) of the spindle (13) of the first roller (3).

## Revendications

1. Mécanisme d'entraînement pour des imprimantes offset, pour déplacer axialement en va-et-vient le premier ou le premier et le second rouleau d'une paire de rouleaux d'une unité d'encrage et de mouillage combinée, la paire de rouleaux pouvant être associée, au choix, dans le sens de rotation du cylindre porte-plaque, au premier rouleau de transfert d'encre et au dernier rouleau toucheur de l'unité de mouillage ou seulement au dernier rouleau toucheur de l'unité de mouillage, et le premier rouleau étant reçu, des deux côtés, par son axe, à l'extrémité d'à chaque fois un premier levier de palier supporté axialement de façon solidaire du bâti et pouvant pivoter autour du centre du premier rouleau de transfert d'encre et, de plus, le second rouleau étant reçu de façon mobile au moyen d'une serrure à rouleaux, des deux côtés, par son axe, à l'extrémité d'à chaque fois un second levier de palier supporté axialement de façon solidaire du bâti et pouvant pivoter autour du centre du premier rouleau de transfert d'encre et, des deux côtés, un levier pivotant étant articulé sur l'axe du premier rouleau, levier qui, au moyen d'une serrure à rouleaux, reçoit de plus le second rouleau et, dans le levier pivotant, des moyens de guidage étant prévus pour guider le second rouleau entre une première position dans laquelle le second rouleau est en contact avec le premier rouleau et le premier rouleau de transfert d'encre, et une seconde position dans laquelle le second rouleau, abaissé par le premier rouleau, est amené en même temps que celui-ci, en tant que rouleau tandem, latéralement contre le rouleau toucheur de l'unité de mouillage, et, des deux côtés, le premier levier de palier (10) recevant l'axe (13) du premier rouleau (3) dans une position de palier ouverte d'un côté au moyen d'une serrure à rouleaux (26) présentant une douille à billes (34), le levier pivotant (9) présentant une nervure étroite (25) et, en direction du second rouleau (4), une nervure (24) beaucoup plus large, et, dans la zone de pivotement du levier pivotant (9), deux pièces de couplage (23) étant fixées à l'axe (13) du premier rouleau (3) à un écartement X l'une de l'autre, lequel correspond à la taille de la nervure large (24) du levier pivotant (9), les pièces de couplage (23) présentant, relativement au centre de l'axe (13), un tronçon long (A) et un tronçon court (B), de sorte que, dans la position de liaison du rouleau (4) entre l'unité d'encrage et de mouillage, la nervure étroite (25) du levier pivotant (9) vient entre les pièces de couplage (23) dans leur tronçon (B), ainsi que, dans la position en tandem rajustée du second rouleau (4') sur le rouleau toucheur (2) de l'unité de mouillage, séparée de l'unité d'encrage, la nervure large (24) du levier pivotant (9) vient, en s'adaptant exactement, entre les pièces de couplage (23) dans leur tronçon (A), et un couplage de course de l'axe (13) du premier rouleau (3) avec le premier rouleau de transfert d'encre (8) étant prévu par l'intermédiaire d'une chaîne cinématique de deux bielles de distribution (36,47) démultipliant la course axiale du rouleau de transfert d'encre (8) sur une course prédéterminée (a₀) de l'axe (13) du premier rouleau (3).

2. Mécanisme d'entraînement selon la revendication 1,
caractérisé en ce qu'une chaîne cinématique de bielles de distribution (36,47) est prévue, laquelle est constituée d'un levier à rouleau pivotant (36) et d'une bielle axialement déplaçable (47), le levier à rouleau pivotant (36) présentant un galet d'entraînement (35) qui est guidé à une extrémité dans la coulisse (37) du rouleau de transfert d'encre (8), tandis que l'autre extrémité du levier à rouleau pivotant (36) est supportée de façon articulée sur le boîtier de transmission (41) de l'unité de mouillage au moyen de boulons (42), en ce que, sur le levier à rouleau pivotant (36), est de plus articulée une bielle (47) guidée par l'intermédiaire d'une douille à billes (52) et axialement déplaçable à travers la paroi latérale (32) en direction de l'axe (13) du premier rouleau (3), par l'intermédiaire d'une première liaison d'entraînement (43,45,46,48), bielle qui est articulée au début de l'axe (13) par l'intermédiaire d'une seconde liaison d'entraînement (49 à 51), et en ce que la distance (b₀) du pivot de la pièce (46) en forme de boulon du premier entraîneur (43) dans le levier à rouleau pivotant (36) par rapport au pivot du boulon (42) dans le boîtier de transmission (41) est choisie de façon correspondant à la démultiplication de course choisie (a₀).

3. Mécanisme d'entraînement selon la revendication 1 ou 2,
caractérisé en ce que la différence de l'épaisseur Y de la nervure étroite (25) par rapport à l'épaisseur X de la nervure large (24) du levier pivotant (9) est choisie de façon quelque plus petite que la course double (a₀) de l'axe (13) du premier rouleau (3).
